# EUROPÄISCHE PATENTANMELDUNG

(11) **EP 4 722 508 A1**
(43) Veröffentlichungstag der Anmeldung: **08.04.2026**
(21) Anmeldenummer: 25198400.1
(22) Anmeldetag: 27.08.2025
(51) Int. Cl.: F01N 3/28

(54) **MISCHSTRECKE FÜR EINE ABGASANLAGE EINER BRENNKRAFTMASCHINE**

(30) Priorität: 01.10.2024 DE 102024128324
(71) Anmelder: Purem GmbH, 66539 Neunkirchen (DE)
(72) Erfinder: Kast, Peter, Esslingen (DE); Henzler, Markus, Grafenberg (DE); Eder, Vincent, Kirchheim (DE); Karelin, Kirill, Böblingen (DE)
(74) Vertreter: Ruttensperger Lachnit Trossin Gomoll

(57) **Zusammenfassung**

Bei einer Mischstrecke für eine Abgasanlage einer Brennkraftmaschine, umfassend ein von Abgas (A) in einer Abgas-Hauptströmungsrichtung (H) durchströmbares Mischstreckengehäuse (16) und einen in dem Mischstreckengehäuse (16) angeordneten in Richtung einer Mischkörper-Längsachse (L) sich erstreckenden, rohrartigen Mischkörper (18), wobei der Mischkörper (18) ein von Abgas (A) durchströmbares erstes Strömungsvolumen (24) nach radial außen begrenzt und ein von Abgas (A) durchströmbares zweites Strömungsvolumen (26) nach radial innen begrenzt, wobei der Mischkörper (18) ein in Richtung der Mischkörper-Längsachse (L) sich erstreckendes, rohrartiges erstes Mischkörperteil (20) und an einer dem zweiten Strömungsvolumen (26) zugewandten Außenseite (32) des ersten Mischkörperteils (20) wenigstens ein in Richtung der Mischkörper-Längsachse (L) sich erstreckendes, rohrartiges zweites Mischkörperteil (34) umfasst, ist der Mischkörper (18) in einem ersten Radialabstützbereich (50) vermittels einer Mehrzahl erster Radialabstützorgane (58) bezüglich des Mischstreckengehäuses (16) radial abgestützt und in einem in Richtung der Mischkörper-Längsachse (L) in Abstand zu dem ersten Radialabstützbereich (50) angeordneten zweiten Radialabstützbereich (52) vermittels einer Mehrzahl zweiter Radialabstützorgane (66) bezüglich des Mischstreckengehäuses (16) radial abgestützt. Durch die ersten Radialabstützorgane (58) ist das erste Mischkörperteil (20) an dem Mischstreckengehäuse (16) radial abgestützt ist, und durch die zweiten Radialabstützorgane (66) ist das zweite Mischkörperteil (34) an dem Mischstreckengehäuse (16) radial abgestützt ist.

## Beschreibung

Die vorliegende Erfindung betrifft eine Mischstrecke für eine Abgasanlage einer Brennkraftmaschine umfassend ein von Abgas in einer Abgas-Hauptströmungsrichtung durchströmbares Mischstreckengehäuse und einen in dem Mischstreckengehäuse angeordneten in Richtung einer Mischkörper-Längsachse sich erstreckenden, rohrartigen Mischkörper. Der Mischkörper begrenzt ein von Abgas durchströmbares erstes Strömungsvolumen nach radial außen und begrenzt ein von Abgas durchströmbares zweites Strömungsvolumen nach radial innen. Der Mischkörper umfasst ein in Richtung der Mischkörper-Längsachse sich erstreckendes, rohrartiges erstes Mischkörperteil und an einer dem zweiten Strömungsvolumen zugewandten Außenseite des ersten Mischkörperteils wenigstens ein in Richtung der Mischkörper-Längsachse sich erstreckendes, rohrartiges zweites Mischkörperteil, wobei das zweite Mischkörperteil an einer Mehrzahl von Mischkörperteil-Abstützbereichen am ersten Mischkörperteil radial abgestützt ist,

Eine derartige Mischstrecke für eine Abgasanlage ist aus der nachveröffentlichten deutschen Patentanmeldung 10 2024 119 108.2 bekannt. Da bei einer derartigen Mischstrecke der an seiner Außenseite und seiner Innenseite von Abgas umströmte der Mischkörper stärker erwärmt werden kann, als das an seiner Außenseite im Allgemeinen von Umgebungsluft umgebene Mischstreckengehäuse, können im Betrieb unterschiedliche thermisch induzierte Ausdehnungen des Mischstreckengehäuses einerseits und des Mischkörpers andererseits entstehen.

Es ist die Aufgabe der vorliegenden Erfindung, eine Mischstrecke für eine Abgasanlage einer Brennkraftmaschine bereitzustellen, welche eine effiziente Vermischung von Abgas und in dieses eingespritztem Reaktionsmittel bei gleichzeitiger Kompensation unterschiedlicher thermisch induzierter Ausdehnungen von Mischstreckenkomponenten gewährleistet.

Erfindungsgemäß wird diese Aufgabe gelöst durch eine Mischstrecke für eine Abgasanlage einer Brennkraftmaschine, umfassend:
- ein von Abgas in einer Abgas-Hauptströmungsrichtung durchströmbares Mischstreckengehäuse,
- einen in dem Mischstreckengehäuse angeordneten in Richtung einer Mischkörper-Längsachse sich erstreckenden, rohrartigen Mischkörper, wobei der Mischkörper ein von Abgas durchströmbares erstes Strömungsvolumen nach radial außen begrenzt und ein von Abgas durchströmbares zweites Strömungsvolumen nach radial innen begrenzt, wobei der Mischkörper ein in Richtung der Mischkörper-Längsachse sich erstreckendes, rohrartiges erstes Mischkörperteil und an einer dem zweiten Strömungsvolumen zugewandten Außenseite des ersten Mischkörperteils wenigstens ein in Richtung der Mischkörper-Längsachse sich erstreckendes, rohrartiges zweites Mischkörperteil umfasst, wobei das zweite Mischkörperteil an einer Mehrzahl von Mischkörperteil-Abstützbereichen am ersten Mischkörperteil radial abgestützt ist,

Die erfindungsgemäße Mischstrecke zeichnet sich dadurch aus, dass der Mischkörper in einem ersten Radialabstützbereich vermittels einer Mehrzahl erster Radialabstützorgane bezüglich des Mischstreckengehäuses radial abgestützt ist und in einem in Richtung der Mischkörper-Längsachse in Abstand zu dem ersten Radialabstützbereich angeordneten zweiten Radialabstützbereich vermittels einer Mehrzahl zweiter Radialabstützorgane bezüglich des Mischstreckengehäuses radial abgestützt ist, und dass durch die ersten Radialabstützorgane das erste Mischkörperteil an dem Mischstreckengehäuse radial abgestützt ist und durch die zweiten Radialabstützorgane das zweite Mischkörperteil an dem Mischstreckengehäuse radial abgestützt ist.

Bei der erfindungsgemäßen Mischstrecke sind die in den beiden axial zueinander in Abstand angeordneten Radialabstützbereichen zu realisierenden Abstützfunktionen verteilt auf das weiter radial innen angeordnete erste Mischkörperteil des Mischkörpers und das das erste Mischkörperteil an seiner Außenseite umgebende zweite Mischkörperteil. Dadurch wird es möglich, die in den verschiedenen Radialabstützbereichen zu realisierenden Abstützfunktionalitäten, welche zum Teil eine Relativbewegbarkeit zulassen sollen, zum Teil aber eine definierte feste Positionierung gewährleisten sollen, in optimaler Weise auf den gesamten Mischkörper zu verteilen. Gleichzeitig stellt das an seiner Innenseite und seiner Außenseite von Abgas umströmte zweite Mischkörperteil die Funktion eines Wärmeübertragers bereit, welcher Wärme aus dem Abgas aufnimmt und durch den im Bereich der Mischkörperteil-Abstützbereiche bestehenden Kontakt mit dem ersten Mischkörperteil auf dieses überträgt. Da die beiden Mischkörperteile jeweils an ihrer Außenseite und ihrer Innenseite von Abgas umströmt werden, weisen diese im Betrieb im Wesentlichen die gleiche Temperatur auf, so dass auch unter Berücksichtigung des Umstandes, dass die beiden Mischkörperteile aus dem gleichen Material, insbesondere Metallmaterial, aufgebaut sein können, unterschiedliche thermisch induzierte Abmessungsänderungen der Mischkörperteile im Wesentlichen nicht entstehen werden.

Um einerseits eine definierte Positionierung des Mischkörpers bezüglich des Mischstreckengehäuse zu gewährleisten, andererseits aber durch unterschiedliche thermische Ausdehnungen induzierte Spannungen zu vermeiden, wird vorgeschlagen, dass durch die erste Radialabstützorgane das erste Mischkörperteil an dem Mischstreckengehäuse gegen Bewegung in Richtung der Mischkörper-Längsachse oder/und Bewegung in Umfangsrichtung um die Mischkörper-Längsachse fest gehalten ist, und dass durch die zweiten Radialabstützorgane das zweite Mischkörperteil an dem Mischstreckengehäuse in Richtung der Mischkörper-Längsachse oder/und in Umfangsrichtung um die Mischkörper-Längsachse bewegbar radial abgestützt ist.

Eine definierte Abstützfunktion kann weiter dadurch unterstützt werden, dass in Umfangsrichtung um die Mischkörper-Längsachse eine Mehrzahl erster Radialabstützorgane mit Umfangsabstand zueinander vorgesehen ist, oder/und dass in Umfangsrichtung um die Mischkörper-Längsachse eine Mehrzahl zweiter Radialabstützorgane mit Umfangsabstand zueinander vorgesehen ist.

Eine bauliche Integration der am zweiten Radialabstützbereich zu realisierenden Abstützfunktion in die Komponenten der Mischstrecke kann dadurch erreicht werden, dass wenigstens ein Teil der zweiten Radialabstützorgane, vorzugsweise alle zweiten Radialabstützorgane, in Richtung von dem ersten Mischkörperteil weg gerichtete Abstützausformungen des zweiten Mischkörperteils oder/und in Richtung auf das zweite Mischkörperteil zu gerichtete Abstützausformungen des Mischstreckengehäuses umfasst. Das Vorsehen zusätzlicher, diese Abstützfunktion realisierender Bauteile kann dadurch vermieden werden.

Durch das Bereitstellen von Radialabstützorgane als Ausformungen beispielsweise des zweiten Mischkörperteils bzw. des Mischstreckengehäuses, also als auf das jeweils andere Bauteil zu gerichtete konvexe Auswölbungen, besteht im Bereich derartiger Ausformungen eine Radialelastizität, die auch die Kompensation unterschiedlicher thermisch induzierter radialer Ausdehnungen des Mischstreckengehäuses einerseits und des Mischkörpers andererseits ermöglicht.

Dabei kann zum gewährleisten der Relativbewegbarkeit des Mischkörpers bezüglich des Mischstreckengehäuse vorgesehen sein, dass die Abstützausformungen des zweiten Mischkörperteils an einer Innenoberfläche des Mischstreckengehäuses in Richtung der Mischkörper-Längsachse oder/und in Umfangsrichtung um die Mischkörper-Längsachse bewegbar abgestützt sind, oder/und dass die Abstützausformungen des Mischstreckengehäuses an einer Außenoberfläche des zweiten Mischkörperteils in Richtung der Mischkörper-Längsachse oder/und in Umfangsrichtung um die Mischkörper-Längsachse bewegbar abgestützt sind. Sind an beiden Komponenten, also in diesem Falle dem Mischstreckengehäuse und dem zweiten Mischkörperteil, derartige jeweils auf die andere Komponente zu gerichtete Ausformungen vorgesehen, so können diese einander paarweise zugeordnet sein, so dass Ausformungen des zweiten Mischkörperteils an diesen jeweils zugeordneten Ausformungen des Mischstreckengehäuses radial abgestützt sind.

Zur axial oder/und in Umfangsrichtung festen Halterung des Mischkörpers im ersten Radialabstützbereich kann wenigstens ein Teil der ersten Radialabstützorgane, vorzugsweise alle ersten Radialabstützorgane, an dem Mischstreckengehäuse und dem ersten Mischkörperteil vorzugsweise durch Materialschluss, beispielsweise Verschweißen oder Verlöten, festgelegte Abstützelemente umfassen.

Alternativ oder zusätzlich kann zum Erhalt einer Ausgestaltung mit möglichst wenigen Bauteilen wenigstens ein Teil der ersten Radialabstützorgane, vorzugsweise alle ersten Radialabstützorgane, in Richtung auf das Mischstreckengehäuse zu gerichtete und an dem Mischstreckengehäuse vorzugsweise durch Materialschluss, beispielsweise Verschweißen oder Verlöten, festgelegte Abstützausformungen des ersten Mischkörperteils oder/und in Richtung auf das erste Mischkörperteil zu gerichtete und an dem ersten Mischkörperteil vorzugsweise durch Materialschluss, beispielsweise Verschweißen oder Verlöten, festgelegte Abstützausformungen des Mischstreckengehäuses umfassen.

Um insbesondere in einem stromaufwärtigen Bereich des Mischkörpers, in welchem im Allgemeinen auch die Einspritzung eines Reaktionsmittels erfolgt, eine definierte Positionierung des Mischkörpers in der Mischstrecke zu gewährleisten, wird vorgeschlagen, dass der erste Radialabstützbereich in einem stromaufwärtigen Endbereich des Mischkörpers, vorzugsweise stromaufwärts des zweiten Mischkörperteils, vorgesehen ist, oder/und dass der zweite Radialabstützbereich in einem stromabwärtigen Endbereich des Mischkörpers vorgesehen ist.

Für eine definierte Positionierung des radial inneren, ersten Mischkörperteils bezüglich des Mischstreckengehäuses kann wenigstens ein Teil der zweiten Radialabstützorgane, vorzugsweise alle zweiten Radialabstützorgane, sich mit einem Teil der Mischkörperteil-Abstützbereiche axial überlappen.

Zum Bereitstellen der Mischkörperteil-Abstützbereiche kann das zweite Mischkörperteil eine Mehrzahl von in Richtung der Mischkörper-Längsachse und in Umfangsrichtung um die Mischkörper-Längsachse einander benachbart angeordneten, auf das erste Mischkörperteil zu gerichteten ersten Ausformungen aufweisen, wobei wenigstens eine erste Ausformung, vorzugsweise jede erste Ausformung, einen Mischkörperteil-Abstützbereich bildet.

Zum Erhalt eines im Wesentlichen regelmäßigen Ausformungsmusters und damit einer im Wesentlichen gleichförmig verteilten Wärmeübertragung zwischen den beiden Mischkörpern wird vorgeschlagen, dass die ersten Ausformungen in einer Mehrzahl von in Umfangsrichtung um die Mischkörper-Längsachse aufeinander folgend angeordneten, vorzugsweise im Wesentlichen in Richtung der Mischkörper-Längsachse sich erstreckenden, Reihen erster Ausformungen angeordnet sind, oder/ und dass die ersten Ausformungen in einer Mehrzahl von in Richtung der Mischkörper-Längsachse aufeinander folgend angeordneten, vorzugsweise im Wesentlichen in Umfangsrichtung um die Mischkörper-Längsachse sich erstreckenden, Ringen erster Ausformungen angeordnet sind.

Für einen besonders effizienten Wärmeübertrag zwischen dem zweiten Mischkörperteil und dem ersten Mischkörperteil wird vorgeschlagen, dass wenigstens ein Teil der ersten Ausformungen, vorzugsweise jede erste Ausformung, als geschlossene Ausformung ausgebildet ist, oder/und dass wenigstens ein Teil der ersten Ausformungen, vorzugsweise jede erste Ausformung, mit einer Ausformungsumfangswand und einem an dem ersten Mischkörperteil anliegenden, vorzugsweise im Wesentlichen planaren oder an eine Krümmung des ersten Mischkörperteils im Wesentlichen angepasst gekrümmten, Ausformungsboden ausgebildet ist, oder/und dass wenigstens ein Teil der ersten Ausformungen, vorzugsweise jede erste Ausformung, kreisförmig ausgebildet ist.

Eine weiter verstärkte thermische Wechselwirkung mit dem Abgas kann dadurch erreicht werden, dass das zweite Mischkörperteil eine Mehrzahl von in Richtung der Mischkörper-Längsachse und in Umfangsrichtung um die Mischkörper-Längsachse einander benachbart angeordneten, von dem ersten Mischkörperteil weg gerichteten zweiten Ausformungen aufweist.

Wenn dabei weiter vorgesehen ist, dass angrenzend an wenigstens einen Teil der zweiten Ausformungen, vorzugsweise jede zweite Ausformung, wenigstens eine Öffnung im zweiten Mischkörperteil vorgesehen ist, vorzugsweise wobei bei jedem Paar aus einander zugeordneter zweiter Ausformung und Öffnung die zweite Ausformung und die Öffnung einander bereichsweise überlappen, besteht die Möglichkeit, dass in den Zwischenraum zwischen den beiden Mischkörperteilen eingeströmtes Abgas aus diesem Zwischenraum wieder herausströmt und dafür noch wärmeres Abgas in diesen Zwischenraum eintritt und Wärme auf die Mischkörperteile überträgt.

Das Ausströmen und Einströmen von Abgas aus dem bzw. in den zwischen den beiden Mischkörperteilen gebildeten Zwischenraum kann weiter dadurch unterstützt werden, dass bei einem Teil der Paare aus einander zugeordneter zweiter Ausformung und Öffnung die Öffnung an einer ersten Seite, vorzugsweise ersten axialen Seite, der zugeordneten zweiten Ausformung angeordnet ist und bei einem anderen Teil der Paare aus einander zugeordneter zweiter Ausformung und Öffnung die Öffnung an einer der ersten Seite im Wesentlichen entgegengesetzten zweiten Seite, vorzugsweise zweiten axialen Seite, der zugeordneten zweiten Ausformung angeordnet ist.

Auch im Zusammenhang mit den zweiten Ausformungen kann ein einen gleichmäßigen Wärmeübertrag unterstützendes regelmäßiges Ausformungsmuster dadurch bereitgestellt werden, dass die zweiten Ausformungen in einer Mehrzahl von in Umfangsrichtung um die Mischkörper-Längsachse aufeinander folgend angeordneten, vorzugsweise im Wesentlichen in Richtung der Mischkörper-Längsachse sich erstreckenden, Reihen zweiter Ausformungen angeordnet sind, oder/und dass die zweiten Ausformungen in einer Mehrzahl von in Richtung der Mischkörper-Längsachse aufeinander folgend angeordneten, vorzugsweise im Wesentlichen in Umfangsrichtung um die Mischkörper-Längsachse sich erstreckenden, Ringen zweiter Ausformungen angeordnet sind.

Zur Einleitung eines Reaktionsmittels kann in der Abgas-Hauptströmungsrichtung stromaufwärts des Mischkörpers eine Reaktionsmittel-Abgabeanordnung zur Abgabe von Reaktionsmittel im Wesentlichen nur in das erste Strömungsvolumen angeordnet sein. Da somit im Wesentlichen kein Reaktionsmittel in den zwischen den beiden Mischkörperteilen gebildeten Zwischenraum gelangt, besteht nicht die Gefahr, dass in diesem Zwischenraum Ablagerungen des Reaktionsmittels entstehen.

Eine den Wärmeübertrag unterstützende stabile Verbindung der beiden Mischkörperteile kann beispielsweise dadurch erreicht werden, dass das zweite Mischkörperteil im Bereich wenigstens eines Teils der Mischkörperteil-Abstützbereiche, vorzugsweise aller Mischkörperteil-Abstützbereiche, am ersten Mischkörperteil vorzugsweise durch Materialschluss, beispielsweise Verschweißen oder Verlöten, festgelegt ist. Da die beiden Mischkörperteile im Betrieb im Wesentlichen die gleiche Temperatur aufweisen und vorzugsweise mit dem gleichen Material oder mit Materialien mit im Wesentlichen gleichem thermischem Ausdehnungskoeffizienten aufgebaut sind, besteht dabei nicht die Gefahr, dass durch die Festlegung der beiden Mischkörperteile aneinander Spannungen entstehen.

Die vorliegende Erfindung betrifft ferner eine Abgasanlage für eine Brennkraftmaschine, umfassend eine erfindungsgemäß aufgebaute Mischstrecke und stromabwärts der Mischstrecke eine Abgasbehandlungseinheit, vorzugsweise SCR-Katalysator.

Die vorliegende Erfindung wird nachfolgend mit Bezug auf die beiliegenden Figuren detailliert beschrieben. Es zeigt:
- Fig. 1: eine prinzipielle Darstellung einer Abgasanlage für eine Brennkraftmaschine mit einer Mischstrecke;
- Fig. 2: in ihrer Darstellung a) eine Querschnittansicht der Abgasanlage der Fig. 1, geschnitten längs einer Linie IIa) - IIa) in Fig.1, und in ihrer Darstellung b) eine Querschnittansicht der Abgasanlage der Fig. 1, geschnitten längs einer Linie IIb)-IIb) in Fig. 1;
- Fig. 3: eine perspektivische Ansicht eines mit zwei rohrartigen Mischkörperteilen aufgebauten Mischkörpers;
- Fig. 4: eine Detail-Längsschnittansicht des Mischkörpers;
- Fig. 5: eine Querschnittansicht des Mischkörpers in einer der Schnittebene IIb)-IIb) entsprechenden Schnittebene;
- Fig. 6: in ihren Darstellungen a) bis d) verschiedene Ausgestaltungsarten von Radialabstützorganen.

In Fig. 1 ist ein Abschnitt einer allgemein mit 10 bezeichneten Abgasanlage für eine Brennkraftmaschine in prinzipartiger Weise dargestellt. Die Abgasanlage 10 umfasst eine allgemein mit 12 bezeichnete Mischstrecke sowie stromabwärts der Mischstrecke 12 eine Abgasbehandlungseinheit 14. Die Abgasbehandlungseinheit 14 umfasst im dargestellten Beispiel einen SCR-Katalysator.

Die Mischstrecke 12 umfasst ein Mischstreckengehäuse 16, in welchem ein in Richtung einer Mischkörper-Längsachse L langgestreckter, im Wesentlichen rohrartiger Mischkörper 18 angeordnet ist. Von einer Brennkraftmaschine, insbesondere einer Diesel-Brennkraftmaschine, ausgestoßenes Abgas strömt in einer im Wesentlichen der Orientierung der Mischkörper-Längsachse L entsprechenden Abgas-Hauptströmungsrichtung H in das Mischstreckengehäuse 16 ein bzw. auf den Mischkörper 18 zu.

Der Mischkörper 18 umfasst ein rohrartiges erstes Mischkörperteil 20 mit einer beispielsweise im Wesentlichen zylindrischen und beispielsweise mit kreisrundem Querschnitt ausgebildeten, geschlossenen Umfangswand 22. Durch den ersten Mischkörper 20 bzw. die Umfangswand 22 desselben wird das Innenvolumen des Mischstreckengehäuses 16 im axialen Erstreckungsbereich des Mischkörpers 18 in ein im Inneren des ersten Mischkörperteils 20 bzw. der Umfangswand 22 desselben gebildetes und von der Umfangswand 22 umgebenes bzw. durch diese nach radial außen begrenztes erstes Strömungsvolumen 24 und ein zweites Strömungsvolumen 26 unterteilt, welches zwischen dem Mischstreckengehäuse 16 und dem ersten Mischkörperteil 20 gebildet ist bzw. durch dieses nach radial innen begrenzt ist.

Die Abgasanlage 10 bzw. die Mischstrecke 12 umfasst ferner eine Reaktionsmittel-Abgabeanordnung 28, allgemein auch als Injektor bezeichnet, welche ein Reaktionsmittel R, beispielsweise eine Harnstoff/Wasser-Lösung, in Form eines Sprühnebels, also in Form feiner Tröpfchen, in das im Mischstreckengehäuse 16 strömende Abgas A einspritzt. Die Reaktionsmittel-Abgabeanordnung 28 ist derart ausgebildet, dass diese das Reaktionsmittel R in das erste Strömungsvolumen 24 und mithin einen im ersten Strömungsvolumen 24 strömenden Teilstrom T₁ des Abgases A abgibt. Somit wird im Wesentlichen kein Reaktionsmittel R in das zweite Strömungsvolumen 26 und einen im zweiten Strömungsvolumen 26 strömenden zweiten Teilstrom T₂ des Abgases A eingespritzt. Das zweite Strömungsvolumen 26 wird somit nur vom Abgas A, also dem zweiten Teilstrom T₂, durchströmt und dient, wie nachfolgend detailliert erläutert, primär dazu, im Abgas A transportierte Wärme auf den Mischkörper 18 bzw. das erste Mischkörperteil 20 zu übertragen. Durch die verstärkte Erwärmung des ersten Mischkörperteils 20 wird die Verdampfung von mit einer Innenseite 30 der Umfangswand 22 in Kontakt tretendem Reaktionsmittel R und damit eine verbesserte Durchmischung von Reaktionsmittel R und Abgas A erreicht, ohne dass dafür zu einem erhöhten Strömungswiderstand führende Systembereiche, wie z. B. ein Mischer oder dergleichen, erforderlich sind.

An einer dem zweiten Strömungsvolumen 26 zugewandten Außenseite 32 der Umfangswand 22 des ersten Mischkörperteils 20 ist ein rohrartiges zweites Mischkörperteil 34 angeordnet. Dieses umgibt das erste Mischkörperteil 20 vorzugsweise im Wesentlichen in dessen gesamten axialen Erstreckungsbereich und in Umfangsrichtung vollständig und erfüllt im Wesentlichen die Funktion eines Wärmetauschers, durch welchen im zweiten Teilstrom T₂ des Abgases A transportierte Wärme verstärkt in den Mischkörper 18 eingetragen werden kann.

Bevor nachfolgend die gemäß den Prinzipien der vorliegenden Erfindung realisierte Halterung des Mischkörpers 18 im Mischstreckengehäuse 16 primär mit Bezug auf die Fig. 1, 2, 5 und 6 detailliert beschrieben wird, wird zunächst der aus der nachveröffentlichten deutschen Patentanmeldung DE 10 2024 119 108.2 grundsätzlich bekannte Aufbau des Mischkörpers 18 mit dem rohrartigen ersten Mischkörperteil 20 und dessen in Umfangsrichtung geschlossener Umfangswand 22 und dem das erste Mischkörperteil 20 bzw. dessen Umfangswand 22 umgebenden, rohrartigen zweiten Mischkörperteil 34 mit Bezug auf die Fig. 3 und 4 beschrieben.

Das ebenso wie das erste Mischkörperteil 22 beispielsweise als Blechformteil ausgebildete zweite Mischkörperteil 34 weist eine Vielzahl von über die axiale Länge des zweiten Mischkörperteils 34 und in Umfangsrichtung um die Mischkörper-Längsachse L verteilt angeordneten, beispielsweise im Wesentlichen napfartigen ersten Ausformungen 36 auf. Die napfartigen ersten Ausformungen 36 sind am zweiten Mischkörperteil 34 derart gebildet, dass sie sich von einem zur Außenseite 32 des ersten Mischkörperteils 20 mit im Wesentlichen konstantem Abstand liegenden Grundniveau des zweiten Mischkörperteils 34 auf die Außenseite 32 des ersten Mischkörperteils 20 zu erstrecken und an dieser anliegen. Jede an der Außenseite 32 des ersten Mischkörperteils 20 anliegende erste Ausformung 36 bildet einen Mischkörperteil-Abstützbereich 37, mit welchem das zweite Mischkörperteil 34 radial an dem ersten Mischkörperteil 20 abgestützt ist.

Die Ausformungen 36 sind mit einer Ausformungsumfangswand 38 und einem an der Außenseite 32 des ersten Mischkörperteils 20 anliegenden Ausformungsboden 40 ausgebildet und weisen in Draufsicht eine kreisförmige Gestalt auf. Der Ausformungsboden 40 ist im Wesentlichen planar bzw. an die Krümmung der Außenseite 32 des ersten Mischkörperteils 20 angepasst, so dass im Bereich des Ausformungsbodens 40 ein flächiger Kontakt zwischen dem zweiten Mischkörperteil 34 und dem ersten Mischkörperteil 20 besteht. Vorzugsweise im Bereich aller erster Ausformungen 36 ist zum Erzeugen eines guten Wärmeübertragungskontakts ein materialschlüssiger Verbund zwischen den beiden Mischkörperteilen 20, 34, beispielsweise durch Verschweißen oder Verlöten, erzeugt.

Man erkennt in Fig. 3, dass an dem zweiten Mischkörperteil 34 eine Vielzahl von im Wesentlichen in Richtung der Mischkörper-Längsachse L sich erstreckenden Reihen erster Ausformungen 36 gebildet ist. Bei in Umfangsrichtung einander unmittelbar benachbarten Reihen erster Ausformungen 36 sind die ersten Ausformungen 36 in Richtung der Mischkörper-Längsachse L zueinander versetzt, so dass in Richtung der Mischkörper-Längsachse L zwischen zwei ersten Ausformungen 36 einer der Reihen eine erste Ausformung 36 der jeweils anderen Reihe positioniert ist. Für einen gleichmäßigen Wärmeübertragungskontakt sind vorzugsweise in den Reihen erster Ausformungen 36 die in Richtung der Mischkörper-Längsachse L aufeinander folgenden ersten Ausformung 36 mit im Wesentlichen gleichmäßigem Abstand zueinander angeordnet.

Gleichermaßen sind an dem zweiten Mischkörperteil 34 in Umfangsrichtung um Mischkörper-Längsachse L verlaufende Ringe erster Ausformungen 36 gebildet. Auch in diesen Ringen erster Ausformungen 36 weisen die ersten Ausformungen 36 einen im Wesentlichen gleichmäßigen Abstand zueinander auf, und bei in Richtung der Mischkörper-Längsachse L einander unmittelbar benachbarten Ringen erster Ausformungen 36 sind die ersten Ausformungen 36 in Umfangsrichtung zueinander versetzt, so dass zwischen zwei ersten Ausformungen 36 von einem der beiden Ringe in Umfangsrichtung eine erste Ausformung des jeweils anderen Rings positioniert ist.

Durch ein derartiges im Wesentlichen gleichförmiges Muster erster Ausformungen 36 über die gesamte axiale Ausdehnung des zweiten Mischkörperteils 34 und über den gesamten Umfang desselben wird ein im Wesentlichen gleichförmiger Wärmeübertragungskontakt zwischen den beiden Mischkörperteilen 34, 20 erzeugt. Entlang des zweiten Mischkörperteils 34 im zweiten Strömungsvolumen 26 strömendes Abgas A des zweiten Teilstroms T₂ kann das zweite Mischkörperteil 34 somit an dessen von dem ersten Mischkörperteil 20 abgewandter Außenseite 42 und an dessen dem ersten Mischkörperteil 20 zugewandter Innenseite 44 umströmen und dabei Wärme auf dieses übertragen. Die im zweiten Mischkörperteil 34 aufgenommene Wärme wird über den Kontakt zwischen den beiden Mischkörperteilen 34, 20 im Bereich der ersten Ausformungen 36 auf das erste Mischkörperteil 20 übertragen. Besonders vorteilhaft ist dabei, dass aufgrund des Vorsehens der Vielzahl erster Ausformungen 36 im Bereich der Innenseite 44 und der Außenseite 42 des zweiten Mischkörperteils 34 Turbulenzen entstehen, welche die thermische Wechselwirkung des Abgases A im zweiten Teilstrom T₂ mit dem zweiten Mischkörperteil 34 verbessern.

Für eine noch weiter verbesserte thermische Wechselwirkung und einen verstärkten Wärmeeintrag in das erste Mischkörperteil 20 weist das zweite Mischkörperteil 20 eine Vielzahl zweiter Ausformungen 46 auf. Jeder zweiten Ausformung 46 ist eine Öffnung 48 zugeordnet, so dass jeweilige Paare von zweiten Ausformungen 46 und Öffnungen 48 gebildet sind. Die zweiten Ausformungen 46 sind bezüglich der Mischkörper-Längsachse L nach radial außen, also in Richtung vom ersten Mischkörperteil 20 weg, orientiert und bezüglich der jeweils zugeordneten Öffnung 48 so positioniert, dass bei jedem Paar aus zweiter Ausformung 46 und Öffnung 48 diese sich gegenseitig überlappen, die Öffnung 48 sich also in den Bereich der Ausformung 46 erstreckt. Damit ergibt sich die in Fig. 4 erkennbare Struktur, bei welcher jede derartige zweite Ausformung 46 nach Art eines Abschnitts einer Kugelkalotte oder ähnlich geformten Kalotte gebildet ist und in Richtung zur jeweils zugeordneten Öffnung 48 offen ist.

Man erkennt in Fig. 3 und 4 ferner, dass bei jedem Paar von zweiter Ausformung 46 und Öffnung 48 diese in Richtung der Mischkörper-Längsachse L axial aufeinander folgend angeordnet sind. Auch die zweiten Ausformungen 46 bzw. Öffnungen 48 bzw. Paare aus zweiten Ausformungen 46 und Öffnungen 48 sind in im Wesentlichen in Richtung der Mischkörper-Längsachse L verlaufenden Reihen angeordnet, wobei auch hier die Anordnung derart ist, dass die zweiten Ausformungen 46 bzw. Öffnungen 48 bzw. Paare aus zweiten Ausformungen 46 und Öffnungen 48 einander in Umfangsrichtung unmittelbar benachbarter Reihen zweiter Ausformungen 46 in Richtung der Mischkörper-Längsachse L zueinander versetzt sind. Gleichermaßen bilden die zweiten Ausformungen 46 bzw. die zugehörigen Öffnungen 48 bzw. Paare aus zweiten Ausformungen 46 und Öffnungen 48 jeweilige in Umfangsrichtung verlaufende Ringe, wobei auch bei in Richtung der Mischkörper-Längsachse L einander unmittelbar benachbarten Ringen die sowohl in Umfangsrichtung, als auch in Richtung der Mischkörper-Längsachse L mit gleichmäßigem Abstand zueinander positionierten zweiten Ausformungen 46 zueinander versetzt sind. Insbesondere ist dabei eine Struktur vorgesehen, bei welcher die zweiten Ausformungen 46 bzw. Öffnungen 48 sowohl in axialer Richtung, als auch in Umfangsrichtung jeweils zwischen zwei erste Ausformungen 36 integriert sind, so dass sich sowohl in axialer Richtung, als auch in Umfangsrichtung eine alternierende Abfolge erster Ausformungen 36 und zweiter Ausformungen 46 mit jeweils zugeordneter Öffnung 48 ergibt und mithin die Reihen und Ringe erster Ausformungen 36 den Reihen bzw. Ringen zweiter Ausformungen 46 entsprechen.

Man erkennt in Fig. 3 ferner, dass bei jeweils zwei in Umfangsrichtung einander unmittelbar benachbarten Reihen zweiter Ausformungen 46 die Öffnungen 48 an verschiedenen Seiten der zweiten Ausformungen 46 positioniert sind. Bei einer von zwei in Umfangsrichtung einander unmittelbar benachbarten Reihen zweiter Ausformungen 46 sind die zugehörigen Öffnungen 48 an einer ersten Seite, insbesondere einer ersten axialen Seite, der zweiten Ausformungen 46 angeordnet, während bei der anderen Reihe zweier in Umfangsrichtung unmittelbar benachbarter Reihen zweiter Ausformungen 46 die zugehörigen Öffnungen 48 an der anderen Seite, insbesondere also der anderen axialen Seite, der zweiten Ausformungen 46 positioniert sind. Somit ergibt sich sowohl in Umfangsrichtung, als auch in axialer Richtung bei einander unmittelbar benachbarten Ringen zweiter Ausformungen ein alternierendes Muster der axialen Öffnungsrichtung der zweiten Ausformungen 46, wodurch das Einströmen von Abgas A in einen zwischen den beiden Mischkörperteilen 20, 34 gebildeten Zwischenraum 50 und das Ausströmen von Abgas A aus diesem Zwischenraum 50 unterstützt wird. Die zweiten Ausformungen 46 tragen somit nicht nur zur Verstärkung der Turbulenzen im oberflächennahen Bereich des zweiten Mischkörperteils 34 bei, sondern unterstützen auch den Abgasaustausch im Zwischenraum 50, wodurch der Wärmeübertrag zwischen den beiden Mischkörperteilen 34, 20 und auch der thermische Kontakt des ersten Mischkörperteils 20 mit dem im zweiten Strömungsvolumen 26 strömenden zweiten Teilstrom T₂ verbessert werden.

An dem in den Figuren dargestellten Aufbau des Mischkörpers 18 können verschiedenste Variationen realisiert werden. So können beispielsweise die Reihen erster bzw. zweiter Ausformungen 36, 46 eine von der parallelen Orientierung zur Mischkörper-Längsachse L abweichende Orientierung aufweisen, also eine Umfangserstreckungskomponente aufweisen, so dass sich ein schraubenwindungsartiges Muster der in Umfangsrichtung einander benachbarten Reihen erster bzw. zweiter Ausformungen 36, 46 ergibt. Bei einer weiteren Ausgestaltung könnte das zweite Mischkörperteil 34 an der Innenseite 30 des ersten Mischkörperteils 20 angeordnet sein, während dann die Reaktionsmittel-Abgabeanordnung 28 dazu ausgebildet sein kann, das Reaktionsmittel R in das zweite Strömungsvolumen 26 einzuleiten, so dass das erste Strömungsvolumen 24 im Wesentlichen nur von Abgas A durchströmt wird. Auch ist es möglich, mehrere derartige zweite Mischkörperteile 34 in Richtung der Mischkörper-Längsachse L aufeinander folgend, beispielsweise mit axialem Abstand zueinander anzuordnen, wobei dann beispielsweise die Reihen der ersten bzw. zweiten Ausformungen 36, 46 bei in axialer Richtung aufeinander folgenden zweiten Mischkörperteilen 34 im Umfangsrichtung zueinander versetzt sein können.

Auch kann die Anzahl der ersten Ausformungen 36 bzw. der zweiten Ausformungen 46 verändert werden. So könnten beispielsweise in axialer Richtung oder/und in Umfangsrichtung zwischen jeweils zwei ersten Ausformungen 36 zwei zweite Ausformungen 46 mit jeweils zugeordneter Öffnung 48 positioniert sein, oder es könnten zwischen zwei zweiten Ausformungen 46 mit zugeordneter Öffnung 48 zwei oder mehrere erste Ausformungen 36 vorgesehen sein.

Bei einer weiteren alternativen Ausgestaltung können bei zumindest einem Teil der zweiten Ausformungen 46 in Zuordnung zu einer jeweiligen zweiten Ausformung 46 zwei Öffnungen 48 an einander gegenüberliegenden Seiten der zweiten Ausformung 46 vorgesehen sein. Jede dieser Öffnungen 48 kann sich dann in die zugeordnete zweite Ausformung 46 hinein erstrecken bzw. mit dieser sich beispielsweise axial überlappen, so dass die zweite Ausformung 46 eine in Richtung von dem ersten Mischkörperteil 20 weg gerichtete Brücke zwischen den beiden dieser zugeordneten Öffnungen 48 bildet.

Schließlich kann vorgesehen sein, dass zumindest in einem Teilbereich des Mischkörpers 18 bzw. zumindest ein Teil der ersten Ausformungen 36 oder/und ein Teil der zweiten Ausformungen 46 mit den jeweils zugeordneten Öffnungen 48 nicht in der in den Figuren dargestellten symmetrischen bzw. geordneten Struktur angeordneten sind ist, sondern dass eine statistische bzw. ungeordnete Verteilung dieser Ausformungen 36, 46 mit ungleichmäßigen gegenseitigen Abständen in Umfangsrichtung und in axialer Richtung und ohne definierter Ausrichtung zueinander in Umfangsrichtung und in axialer Richtung vorgesehen ist.

Nachfolgend wird die gemäß den Prinzipien der vorliegenden Erfindung realisierte Halterung des Mischkörpers 18 im Mischstreckengehäuse 16 beschrieben.

Der Mischkörper 18 ist im Mischstreckengehäuse in zwei in Richtung der Mischkörper-Längsachse L in Abstand zueinander liegenden Radialabstützbereichen 50, 52 am Mischstreckengehäuse 16 gehalten. Der erste Radialabstützbereich 50 ist dabei an einem stromaufwärtigen Endbereich 54 des Mischkörpers 18 vorgesehen und dient, wie nachfolgend erläutert, dazu, den Mischkörper 18 auch in axialer Richtung fest am Mischstreckengehäuse 16 zu tragen. Der zweite Radialabstützbereich 52 ist an einem stromabwärtigen Endbereich 56 des Mischkörpers 18 vorgesehen, und dient, wie nachfolgend erläutert, dazu, den Mischkörper 18 am Mischstreckengehäuse 16 radial abzustützen, grundsätzlich aber Relativbewegungen zwischen den Mischkörper 18 und dem Mischstreckengehäuse 16 zuzulassen.

Der erste Radialabstützbereich 50 umfasst eine Mehrzahl von ersten Radialabstützorganen 58, die, beispielsweise im gleichen axialen Bereich bezüglich der Mischkörper-Längsachse L liegend, in Umfangsrichtung mit gleichmäßigem Abstand zueinander verteilt angeordnet sein können. In dem in Fig. 2a) dargestellten Ausgestaltungsbeispiele sind drei derartige erste Radialabstützorgane 58 vorgesehen, die zueinander beispielsweise einen Winkelabstand von etwa 120° aufweisen können.

Durch jedes der ersten Radialabstützorgane 58 ist im ersten Radialabstützbereich 50 das erste Mischkörperteil 20 bezüglich des Mischstreckengehäuses 16 radial abgestützt bzw. am Mischstreckengehäuse 16 in Richtung der Mischkörper-Längsachse L und auch in Umfangsrichtung um die Mischkörper-Längsachse L festgehalten. Dazu können die ersten Radialabstützorgane 58 zwischen einem in Fig. 3 erkennbaren und am stromaufwärtigen Endbereich 54 des Mischkörpers 18 axial über das zweite Mischkörperteil 34 vorstehenden Abschnitt 59 des ersten Mischkörperteils 20 vorgesehen bzw. festgelegt sein. Der erste Radialabstützbereich 50 bzw. dessen erste Radialabstützorgane 58 liegt somit bezüglich der Abgas-Hauptströmungsrichtung H stromaufwärts des zweiten Mischkörperteil 34.

Beispielsweise können, wie dies in Fig. 6a) veranschaulicht ist, die ersten Radialabstützorgane als separat ausgebildete, beispielsweise bolzenartig gestaltete Abstützelemente 60 bereitgestellt sein, die an ihrem radial inneren Bereich durch Materialschluss, also beispielsweise Verschweißen oder Verlöten, an den ersten Mischkörperteil 20 im Bereich des Abschnitts 59 desselben festgelegt sein können und in ihrem radial äußeren Bereich am Mischstreckengehäuse 16 durch Materialschluss, beispielsweise Verschweißen oder Verlöten, festgelegt sein können.

Durch die Abstützelemente wird somit eine in Richtung der Mischkörper-Längsachse L, in Umfangsrichtung um die Mischkörper-Längsachse L und in Radialrichtung definierte Positionierung des Mischkörpers 18 in dem Mischstreckengehäuse 16 im stromaufwärtigen Endbereich des Mischkörpers 18 gewährleistet. Eine derartige definierte Positionierung des Mischkörpers 18 in seinem stromaufwärtigen Endbereich 54 ist besonders vorteilhaft, da in diesem Bereich auch das Reaktionsmittel R in die Mischstrecke 12 eingespritzt wird und eine definierte Positionierung des Mischkörpers 18 dafür sorgen kann, dass im Wesentlichen kein Reaktionsmittel R in das zweite Strömungsvolumen 26 gelangt.

In den Fig. 6b), 6c) und 6d) sind alternative Ausgestaltungen derartiger erster Radialabstützorgane 58 dargestellt.

Die Fig. 6b) zeigt eine Ausgestaltung, bei welcher die Radialabstützorgane 58 durch nach radial außen, also in Richtung auf das Mischstreckengehäuse 16 zu gerichtete Abstützausformungen 62 am Abschnitt 59 des ersten Mischkörperteils 20 gebildet sind. Die als konvexe Auswölbungen ausgebildeten Abstützausformungen 62 stützen sich in ihrem Scheitelbereich an der Innenseite des Mischstreckengehäuses 16 ab und sind in diesem Bereich durch Materialschluss, beispielsweise Verschweißen oder Verlöten, am Mischstreckengehäuse 16 festgelegt.

Diese Abstützausformungen 62 können eine im Wesentlichen kugelkalottenförmige Ausgestaltung aufweisen, können alternativ aber auch eine topfartige bzw. napfartige Ausgestaltung aufweisen, wie diese vorangehend mit Bezug auf die ersten Ausformungen 36 des zweiten Mischkörperteils 34 beschrieben wurde.

Bei der in Fig. 6c) dargestellten Ausgestaltung sind die ersten Radialabstützorgane 58 durch am Mischstreckengehäuse 16 vorgesehene und nach radial innen auf das erste Mischkörperteil 20 bzw. dessen Abschnitt 59 zu gerichtete Abstützausformungen 64 bereitgestellt. Auch diese können die vorangehend mit Bezug auf die Abstützausformungen 62 beschriebene Form aufweisen und in ihren Scheitelbereich bzw. Bodenbereich an dem ersten Mischkörperteil 20 durch Materialschluss, vorzugsweise Verschweißen oder Verlöten, festgelegt sein.

Die Fig. 6d) zeigt eine Ausgestaltung, bei welcher sowohl am ersten Mischkörperteil 20, als auch am Mischstreckengehäuse 16 derartige Abstützausformungen 62, 64 vorgesehen sind. Diese sind vorzugsweise derart angeordnet, dass jeweils Paare aus Abstützausformungen 62, 64 gebildet sind, so dass Abstützausformungen 62 des ersten Mischkörperteils 20 in ihrem Scheitelbereich bzw. Bodenbereich an jeweils zugeordneten Abstützausformungen 64 des Mischstreckengehäuses 16 anliegen und mit diesen durch Materialschluss, beispielsweise Verschweißen oder Verlöten, verbunden sind.

Die Ausgestaltung der ersten Radialabstützorgane 58 als integrale Bestandteile des ersten Mischkörperteils 20 bzw. des Mischstreckengehäuses vermeidet das Vorsehen zusätzlicher Bauteile und liefert aufgrund des Umstandes, dass im Bereich derartiger Abstützausformungen 62, 64 das Mischstreckengehäuse 16 bzw. das erste Mischkörperteil 20 eine radiale Elastizität aufweist, die Möglichkeit, unterschiedliche thermisch induzierte radiale Ausdehnungen des Mischstreckengehäuses 16 einerseits und des ersten Mischkörperteils 20 andererseits zu kompensieren.

Im zweiten Radialabstützbereich 52 ist der Mischkörper 18 im Bereich seines stromabwärtigen Endbereichs 56 durch eine Mehrzahl zweiter Radialabstützorgane 66 bezüglich des Mischstreckengehäuses 16 radial abgestützt. Die zweiten Radialabstützorgane 66 wirken zwischen dem zweiten Mischkörperteil 34 und dem Mischstreckengehäuse 16 und können, wie in Fig. 2b) veranschaulicht, in Umfangsrichtung um die Mischkörper-Längsachse L vorzugsweise im gleichen axialen Bereich liegend, mit gleichmäßigem Abstand zueinander angeordnet sein. Bei der in Fig. 2b) veranschaulichten Ausgestaltung mit drei derartigen zweiten Radialabstützorganen 66 können diese einen Winkelabstand von 120° zueinander aufweisen.

Die zweiten Radialabstützorgane 66 sind an einem stromabwärtigen Endbereich 68 des zweiten Mischkörperteils 34 vorgesehen und sind beispielsweise durch in Fig. 5 erkennbare, nach radial außen, also in Richtung auf das Mischstreckengehäuse 16 zu orientierte Abstützausformungen 70 des zweiten Mischkörperteils 34 bereitgestellt. Beispielsweise kann eine derartige Abstützausformung 70 zwischen zwei in Umfangsrichtung aufeinander folgenden ersten Ausformungen 36 des zweiten Mischkörperteils 34 angeordnet sein. Um dies zu ermöglichen, kann beispielsweise in einem derartigen Bereich des zweiten Mischkörperteils 34 zwischen den beiden betroffenen ersten Ausformungen 36 eine zweite Ausformung 46 mit zugeordneter Öffnung 48 vorgesehen sein. Statt einer derartigen zweiten Ausformungen 46 bzw. Öffnung 48 kann an einer derartigen Stelle eine nach außen gerichtete Abstützausformung 70 gebildet sein, die, wie in Fig. 5 veranschaulicht, beispielsweise die Form einer Kugelkalotte oder dergleichen aufweisen kann oder eine ähnliche Formgebung aufweisen kann, wie die ersten Ausformungen 36.

Der zweite Radialabstützbereich 52 bzw. dessen zweite Radialabstützorgane 66 liegt somit im Wesentlichen im gleichen axialen Bereich, wie ein Teil der am zweiten Mischkörperteil 34 vorgesehenen und jeweils einen Mischkörperteil-Abstützbereichs 37 bildenden ersten Ausformungen 36, so dass zumindest ein Teil der, vorzugsweise alle zweiten Radialabstützbereiche 66 sich in axialer Richtung bzw. in Richtung der Abgas-Hauptströmungsrichtung H mit einem Teil der ersten Ausformungen 36 bzw. der Mischkörperteil-Abstützbereiche 37 axial überlappt. Beispielsweise können die zweiten Radialabstützbereiche 66 im gleichen axialen Bereich wie die bzw. sich axial überlappend mit den ersten Ausformungen 36 des bezüglich der Abgas-Hauptströmungsrichtung H am weitesten stromabwärts positionierten Rings erster Ausformungen angeordnet sein.

Mit diesen Abstützausformungen 70 stützt der Mischkörper 18 sich an seinem stromabwärtigen Endbereich 56 in radialer Richtung an dem Mischstreckengehäuse 16 ab, ist jedoch bezüglich des Mischstreckengehäuses 16 grundsätzlich nicht festgelegt. Treten unterschiedliche thermische Ausdehnungen des Mischkörpers 18 einerseits und des Mischstreckengehäuses 16 andererseits auf, kann der Mischkörper 18 sich mit den Abstützausformungen 70 entlang der Innenoberfläche des Mischstreckengehäuses 16 insbesondere in axialer Richtung bewegen, so dass durch unterschiedliche thermische Ausdehnungen entstehende Spannungen vermieden werden. Gleichzeitig sind die als integraler Bestandteil des zweiten Mischkörperteils 34 ausgebildeten Abstützausformungen 70 der zweiten Radialabstützorgane 66 in radialer Richtung formbar, so dass unterschiedliche radiale Abmessungsänderungen durch Verformung des zweiten Mischkörperteils 34 im Bereich der Abstützausformungen 70 kompensiert werden können.

Es ist darauf hinzuweisen, dass alternativ auch die zweiten Abstützorgane 66 die in den Fig. 6c) und 6d) dargestellte Struktur aufweisen können. Dies bedeutet, die zweiten Abstützorgane 66 könnten alternativ durch am Mischstreckengehäuse 16 vorgesehene, nach radial innen gerichtete und an dem zweiten Mischkörperteil 34 sich abstützende Abstützausformungen bereitgestellt sein. Auch die Zusammenwirkung von radial aneinander abgestützten Abstützausformungen des Mischstreckengehäuses 16 einerseits und des zweiten Mischkörperteils 34 andererseits in dem in Fig. 6d) dargestellten Sinne, jedoch ohne Festlegung derartiger Abstützausformungen aneinander, ist möglich.

Durch die Abstützung des Mischkörpers 18 in seinem stromabwärtigen Endbereich 56 am Mischstreckengehäuse 16 über das zweite Mischkörperteil 18 wird es möglich, insbesondere in diesem Bereich des Mischkörpers 18, in welchem auch das in das erste Strömungsvolumen 24 eingespritzte Reaktionsmittel R strömt, das an seiner Innenseite von dem Reaktionsmittel R bzw. einem Gemisch aus Reaktionsmittel R und Abgas A durchströmte erste Mischkörperteil 20 mit einer im Wesentlichen glatten, unstrukturierten Oberfläche auszugestalten. Dadurch werden Hohlräume vermieden, in welchen Ablagerungen des Reaktionsmittels R entstehen können.

Es ist abschließend darauf hinzuweisen, dass die Ausgestaltung und Positionierung der ersten und zweiten Radialabstützorgane 58, 66 in verschiedensten Aspekten variiert werden können. So können beispielsweise die zweiten Radialabstützorgane 66 bzw. der zweite Radialabstützbereich 52 auch bzw. zusätzlich weiter stromaufwärts positioniert sein, so dass beispielsweise der Mischkörper 18 in seinem Längenmittenbereich bzw. zusätzlichen seinem Längenmittenbereich über den zweiten Radialabstützbereich 52 am Mischstreckengehäuse 16 abgestützt sein kann. Die verschiedenen Radialabstützorgane 58, 66 können auch mit unterschiedlichen Anzahlen vorgesehen sein und in Umfangsrichtung zueinander versetzt liegen. Im ersten Radialabstützbereich 50 könnte beispielsweise ein ringartiges Abstützelement zwischen dem ersten Mischkörperteil 20 und dem Mischstreckengehäuse 16 im Mischstreckengehäuse 16 positioniert sein, wobei dieses Abstützelement eine Vielzahl von den Durchtritt von Abgas in das zweite Strömungsvolumen 26 zulassenden Öffnungen aufweisen kann. Die diese Öffnungen in Umfangsrichtung begrenzenden Stegbereiche bilden dann im Sinne der vorliegenden Erfindung Radialabstützorgane.

Auch könnte grundsätzlich die Zuordnung des ersten Radialabstützbereichs 50 und des zweiten Radialabstützbereichs 52 zu den beiden Endbereichen 54, 56 des Mischkörpers 18 umgekehrt sein. Es könnte also der Mischkörper 18 in seinem stromabwärtigen Endbereich 56 über die ersten Radialabstützorgane 58, welche dann zwischen einem axial überstehenden Abschnitt 72 des ersten Mischkörperteils 20 und dem Mischstreckengehäuse 16 wirken können, am Mischstreckengehäuse 16 radial abgestützt und festgelegt sein, während die zwischen dem zweiten Mischkörperteil 34 und dem Mischstreckengehäuse 16 wirkenden zweiten Radialabstützorgane 66 dann beispielsweise am stromaufwärtigen Endbereich 54 des Mischkörpers 18 vorgesehen sein können.

Unabhängig vom Ort der Positionierung und der Art der Ausgestaltung der verschiedenen Radialabstützorgane gewährleisten diese nicht nur eine unterschiedliche Abmessungsänderungen kompensierende und auch einen Toleranzausgleich einbeziehende Funktion, sondern dienen insbesondere dann, wenn diese als Ausformungen gebildet sind, auch der Schwingungsdämpfung in radialer Richtung und durch die bezüglich der jeweils anderen Komponente bestehende Reibung auch in axialer Richtung bzw. in Umfangsrichtung. Gleichzeitig wirken diese Ausformungen bei der Montage des Mischkörpers 18 in das Mischstreckengehäuse 16 als Zentrierhilfe. Da im Betrieb einer derartigen Mischstrecke 12 der Mischkörper 18 mit dem Mischstreckengehäuse 16 nur über die verschiedenen Radialabstützorgane 58, 66 in Kontakt steht, wird gleichzeitig auch der Abfluss von Wärme nach außen über das Mischstreckengehäuse 16 minimiert.

## Patentansprüche

1. Mischstrecke für eine Abgasanlage einer Brennkraftmaschine, umfassend:
- ein von Abgas (A) in einer Abgas-Hauptströmungsrichtung (H) durchströmbares Mischstreckengehäuse (16),
- einen in dem Mischstreckengehäuse (16) angeordneten in Richtung einer Mischkörper-Längsachse (L) sich erstreckenden, rohrartigen Mischkörper (18), wobei der Mischkörper (18) ein von Abgas (A) durchströmbares erstes Strömungsvolumen (24) nach radial außen begrenzt und ein von Abgas (A) durchströmbares zweites Strömungsvolumen (26) nach radial innen begrenzt, wobei der Mischkörper (18) ein in Richtung der Mischkörper-Längsachse (L) sich erstreckendes, rohrartiges erstes Mischkörperteil (20) und an einer dem zweiten Strömungsvolumen (26) zugewandten Außenseite (32) des ersten Mischkörperteils (20) wenigstens ein in Richtung der Mischkörper-Längsachse (L) sich erstreckendes, rohrartiges zweites Mischkörperteil (34) umfasst, wobei das zweite Mischkörperteil (34) an einer Mehrzahl von Mischkörperteil-Abstützbereichen (37) am ersten Mischkörperteil (20) radial abgestützt ist,
**dadurch gekennzeichnet, dass** der Mischkörper (18) in einem ersten Radialabstützbereich (50) vermittels einer Mehrzahl erster Radialabstützorgane (58) bezüglich des Mischstreckengehäuses (16) radial abgestützt ist und in einem in Richtung der Mischkörper-Längsachse (L) in Abstand zu dem ersten Radialabstützbereich (50) angeordneten zweiten Radialabstützbereich (52) vermittels einer Mehrzahl zweiter Radialabstützorgane (66) bezüglich des Mischstreckengehäuses (16) radial abgestützt ist, und dass durch die ersten Radialabstützorgane (58) das erste Mischkörperteil (20) an dem Mischstreckengehäuse (16) radial abgestützt ist und durch die zweiten Radialabstützorgane (66) das zweite Mischkörperteil (34) an dem Mischstreckengehäuse (16) radial abgestützt ist.

2. Mischstrecke nach Anspruch 1,
**dadurch gekennzeichnet, dass** durch die erste Radialabstützorgane (58) das erste Mischkörperteil (20) an dem Mischstreckengehäuse (16) gegen Bewegung in Richtung der Mischkörper-Längsachse (L) oder/und Bewegung in Umfangsrichtung um die Mischkörper-Längsachse (L) fest gehalten ist, und dass durch die zweiten Radialabstützorgane (66) das zweite Mischkörperteil (34) an dem Mischstreckengehäuse (16) in Richtung der Mischkörper-Längsachse (L) oder/und in Umfangsrichtung um die Mischkörper-Längsachse (L) bewegbar radial abgestützt ist.

3. Mischstrecke nach Anspruch 1 oder 2,
**dadurch gekennzeichnet, dass** in Umfangsrichtung um die Mischkörper-Längsachse (L) eine Mehrzahl erster Radialabstützorgane (58) mit Umfangsabstand zueinander vorgesehen ist, oder/und dass in Umfangsrichtung um die Mischkörper-Längsachse (L) eine Mehrzahl zweiter Radialabstützorgane (66) mit Umfangsabstand zueinander vorgesehen ist.

4. Mischstrecke nach einem der Ansprüche 1-3,
**dadurch gekennzeichnet, dass** wenigstens ein Teil der zweiten Radialabstützorgane (66), vorzugsweise alle zweiten Radialabstützorgane (66), in Richtung von dem ersten Mischkörperteil (20) weg gerichtete Abstützausformungen (70) des zweiten Mischkörperteils (34) oder/und in Richtung auf das zweite Mischkörperteil (34) zu gerichtete Abstützausformungen des Mischstreckengehäuses (16) umfasst,
vorzugsweise wobei die Abstützausformungen (70) des zweiten Mischkörperteils (34) an einer Innenoberfläche des Mischstreckengehäuses (16) in Richtung der Mischkörper-Längsachse (L) oder/und in Umfangsrichtung um die Mischkörper-Längsachse (L) bewegbar abgestützt sind, oder/und dass die Abstützausformungen des Mischstreckengehäuses (16) an einer Außenoberfläche des zweiten Mischkörperteils (34) in Richtung der Mischkörper-Längsachse (L) oder/und in Umfangsrichtung um die Mischkörper-Längsachse (L) bewegbar abgestützt sind.

5. Mischstrecke nach einem der Ansprüche 1-4,
**dadurch gekennzeichnet,**
- **dass** wenigstens ein Teil der ersten Radialabstützorgane (58), vorzugsweise alle ersten Radialabstützorgane (58), an dem Mischstreckengehäuse (16) und dem ersten Mischkörperteil (20) vorzugsweise durch Materialschluss festgelegte Abstützelemente (60) umfasst,
oder/und
- **dass** wenigstens ein Teil der ersten Radialabstützorgane (58), vorzugsweise alle ersten Radialabstützorgane (58), in Richtung auf das Mischstreckengehäuse (16) zu gerichtete und an dem Mischstreckengehäuse (16) vorzugsweise durch Materialschluss festgelegte Abstützausformungen (62) des ersten Mischkörperteils (20) oder/und in Richtung auf das erste Mischkörperteil (20) zu gerichtete und an dem ersten Mischkörperteil (20) vorzugsweise durch Materialschluss festgelegte Abstützausformungen (64) des Mischstreckengehäuses (16) umfasst.

6. Mischstrecke nach einem der Ansprüche 1-5,
**dadurch gekennzeichnet,**
- **dass** der erste Radialabstützbereich (50) in einem stromaufwärtigen Endbereich (54) des Mischkörpers (18), vorzugsweise bezüglich der Abgas-Hauptströmungsrichtung (H) stromaufwärts des zweiten Mischkörperteils (34) vorgesehen ist, oder/und dass der zweite Radialabstützbereich (52) in einem stromabwärtigen Endbereich (56) des Mischkörpers (18) vorgesehen ist,
oder/und
- **dass** wenigstens ein Teil der zweiten Radialabstützorgane (66), vorzugsweise alle zweiten Radialabstützorgane (66), sich mit einem Teil der Mischkörperteil-Abstützbereiche (37) axial überlappt.

7. Mischstrecke nach einem der Ansprüche 1-6,
**dadurch gekennzeichnet, dass** das zweite Mischkörperteil (34) eine Mehrzahl von in Richtung der Mischkörper-Längsachse (L) und in Umfangsrichtung um die Mischkörper-Längsachse (L) einander benachbart angeordneten, auf das erste Mischkörperteil (20) zu gerichteten ersten Ausformungen (36) aufweist, und dass wenigstens eine erste Ausformung (36), vorzugsweise jede erste Ausformung (36), einen Mischkörperteil-Abstützbereich (37) bildet.

8. Mischstrecke nach Anspruch 7,
**dadurch gekennzeichnet, dass** die ersten Ausformungen (36) in einer Mehrzahl von in Umfangsrichtung um die Mischkörper-Längsachse (L) aufeinander folgend angeordneten, vorzugsweise im Wesentlichen in Richtung der Mischkörper-Längsachse (L) sich erstreckenden, Reihen erster Ausformungen (36) angeordnet sind, oder/und dass die ersten Ausformungen (36) in einer Mehrzahl von in Richtung der Mischkörper-Längsachse (L) aufeinander folgend angeordneten, vorzugsweise im Wesentlichen in Umfangsrichtung um die Mischkörper-Längsachse (L) sich erstreckenden, Ringen erster Ausformungen (36) angeordnet sind.

9. Mischstrecke nach Anspruch 7 oder 8,
**dadurch gekennzeichnet, dass** wenigstens ein Teil der ersten Ausformungen (36), vorzugsweise jede erste Ausformung (36), als geschlossene Ausformung ausgebildet ist, oder/und dass wenigstens ein Teil der ersten Ausformungen (36), vorzugsweise jede erste Ausformung (36), mit einer Ausformungsumfangswand (38) und einem an dem ersten Mischkörperteil (26) anliegenden, vorzugsweise im Wesentlichen planaren oder an eine Krümmung des ersten Mischkörperteils (20) im Wesentlichen angepasst gekrümmten, Ausformungsboden (40) ausgebildet ist, oder/und dass wenigstens ein Teil der ersten Ausformungen (36), vorzugsweise jede erste Ausformung (36), kreisförmig ausgebildet ist.

10. Mischstrecke nach einem der Ansprüche 1-9,
**dadurch gekennzeichnet, dass** das zweite Mischkörperteil eine Mehrzahl von in Richtung der Mischkörper-Längsachse (L) und in Umfangsrichtung um die Mischkörper-Längsachse (L) einander benachbart angeordneten, von dem ersten Mischkörperteil (20) weg gerichteten zweiten Ausformungen (46) aufweist.

11. Mischstrecke nach Anspruch 10,
**dadurch gekennzeichnet, dass** angrenzend an wenigstens einen Teil der zweiten Ausformungen (46), vorzugsweise jede zweite Ausformung (46), wenigstens eine Öffnung (48) im zweiten Mischkörperteil (34) vorgesehen ist, vorzugsweise wobei bei jedem Paar aus einander zugeordneter zweiter Ausformung (46) und Öffnung (48) die zweite Ausformung (46) und die Öffnung (48) einander bereichsweise überlappen,
vorzugsweise wobei bei einem Teil der Paare aus einander zugeordneter zweiter Ausformung (46) und Öffnung (48) die Öffnung (48) an einer ersten Seite, vorzugsweise ersten axialen Seite, der zugeordneten zweiten Ausformung (46) angeordnet ist und bei einem anderen Teil der Paare aus einander zugeordneter zweiter Ausformung (46) und Öffnung (48) die Öffnung (48) an einer der ersten Seite im Wesentlichen entgegengesetzten zweiten Seite, vorzugsweise zweiten axialen Seite, der zugeordneten zweiten Ausformung (46) angeordnet ist.

12. Mischstrecke nach einem der Ansprüche 10 oder 11,
**dadurch gekennzeichnet, dass** die zweiten Ausformungen (46) in einer Mehrzahl von in Umfangsrichtung um die Mischkörper-Längsachse (L) aufeinander folgend angeordneten, vorzugsweise im Wesentlichen in Richtung der Mischkörper-Längsachse (L) sich erstreckenden, Reihen zweiter Ausformungen (46) angeordnet sind, oder/und dass die zweiten Ausformungen (46) in einer Mehrzahl von in Richtung der Mischkörper-Längsachse (L) aufeinander folgend angeordneten, vorzugsweise im Wesentlichen in Umfangsrichtung um die Mischkörper-Längsachse (L) sich erstreckenden, Ringen zweiter Ausformungen (46) angeordnet sind.

13. Mischstrecke nach einem der Ansprüche 1-12,
**dadurch gekennzeichnet, dass** in der Abgas-Hauptströmungsrichtung (H) stromaufwärts des Mischkörpers (18) eine Reaktionsmittel-Abgabeanordnung (28) zur Abgabe von Reaktionsmittel (R) im Wesentlichen nur in das erste Strömungsvolumen (24) angeordnet ist.

14. Mischstrecke nach einem der Ansprüche 1-13,
**dadurch gekennzeichnet, dass** das zweite Mischkörperteil (34) im Bereich wenigstens eines Teils der Mischkörperteil-Abstützbereiche (37), vorzugsweise aller Mischkörperteil-Abstützbereiche (37), am ersten Mischkörperteil (20) vorzugsweise durch Materialschluss festgelegt ist

15. Abgasanlage für eine Brennkraftmaschine, umfassend eine Mischstrecke (12) nach einem der Ansprüche 1-14 und stromabwärts der Mischstrecke (12) eine Abgasbehandlungseinheit (14), vorzugsweise SCR-Katalysator.
